# EUROPÄISCHE PATENTSCHRIFT

(11) **EP 2 517 839 B1**
(45) Veröffentlichungstag und Bekanntmachung des Hinweises auf die Patenterteilung: **08.04.2015**
(21) Anmeldenummer: 12155287.1
(22) Anmeldetag: 14.02.2012
(51) Int. Cl.: B25F 5/00

(54) **Werkzeugmaschine und Steuerungsverfahren**
Machine tool and control method
Machine-outil et procédé de commande

(30) Priorität: 27.04.2011 DE 102011017579
(43) Veröffentlichungstag der Anmeldung: 31.10.2012
(73) Patentinhaber: HILTI Aktiengesellschaft, 9494 Schaan (LI)
(72) Erfinder: Müller, Thomas, 86836 Klosterlechfeld (DE); Meiendres, Germar, 86899 Landsberg (DE)
(74) Vertreter: Hilti Aktiengesellschaft Corporate Intellectual Property

(56) Entgegenhaltungen:
- EP-A2- 1 358 969
- WO-A2-2009/102082
- US-A1- 2005 136 814
- US-A1- 2006 081 386
- US-B1- 6 424 799

## Beschreibung

### GEBIET DER ERFINDUNG

Die vorliegende Erfindung betrifft eine Werkzeugmaschine gemäß dem Oberbegriff des Patentanspruchs 1, insbesondere eine tragbare bohrende Werkzeugmaschine gleich einer tragbaren Bohrmaschine, einem Bohrhämmer, etc. Ferner betrifft die vorliegende Erfindung ein Steuerungsverfahren gemäß dem Oberbegriff des Anspruchs 6 für die Werkzeugmaschine, insbesondere ein Steuerungsverfahren zum Einschalten oder Aktivieren der Werkzeugmaschine.

EP 1358969 A2 beschreibt offenbart eine Werkzeugmaschine gemäß dem Oberbegriff des Anspruchs 1 und ein Steuerungsverfahren gemäß dem Oberbegriff des Anspruchs 6 und ein Kernbohrgerät mit einem Überlastschutz. Der Überlastschutz beinhaltet eine Rutschkupplung. Nach einem Auslösen des Überlastschutzes wird der Motor vollständig deaktiviert. Eine Ausführung schlägt vor, bei einem nachfolgenden Einschalten zunächst den Motor rückwärts anlaufen zu lassen, damit die zuvor ausgelöste Rutschkupplung einrasten kann.

US 6424799 B1 offenbart einen Elektroschrauber, welcher eine erhöhte Drehmomentabgabe durch Drehschläge erreicht. Überschreitet eine Drehmomentbelastung einen Schwellwert, beginnt der Motor alternierend vorwärts und rückwärts zu laufen.

### OFFENBARUNG DER ERFINDUNG.

Die erfindungsgemäße Werkzeugmaschine ist durch die Merkmale des Patentanspruchs 1 definiert und hat eine Werkzeugaufnahme zum Aufnehmen eines Werkzeugs, einen Motor und einen Antriebsstrang, der den Motor mit der Werkzeugaufnahme zum Übertragen eines Drehmoments koppelt. Ein Systemtaster ist mit einer Motorsteuerung gekoppelt. Auf eine Betätigung des Systemtasters durch einen Anwender steuert die Motorsteuerung, den Motor derart, dass der Motor sich für eine Dauer in einem ersten Drehsinn und anschließend in einem dem ersten Drehsinn entgegengesetzten Drehsinn dreht. Die Dauer ist kürzer als 100 ms.

Das erfindungsgemäße Steuerungsverfahren gemäß dem Patentanspruch 6 für eine Werkzeugmaschine dreht ansprechend auf ein Betätigen eines Systemtasters zur Inbetriebnahme eines Motors zuerst den Motor für eine Dauer von weniger als 100 ms in einem ersten Drehsinn und anschließend in einem dem ersten Drehsinn entgegengesetzten zweiten Drehsinn. Mit dem im zweiten Drehsinn drehenden Motor wird ein Werkzeug in einem seiner Funktion entsprechenden Drehsinn durch die Werkzeugmaschine gedreht.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 eine Handwerkzeugmaschine

### AUSFÜHRUNGSFORMEN DER ERFINDUNG

Fig. 1 zeigt als Beispiel einer Handwerkzeugmaschine schematisch einen Bohrhammer **1**. Der Bohrhammer **1** hat eine Werkzeugaufnahme **2**, in welche ein Schaftende **3** eines Werkzeug, z.B. eines des Bohrmeißels **4**, eingesetzt werden kann. Einen primären Antrieb des Bohrhammers **1** bildet ein Motor **5**, welcher ein Schlagwerk **6** und eine hohle Abtriebswelle **7** antreibt. Ein Anwender kann den Bohrhammer **1** mittels eines Handgriffs **8** führen und mittels eines Systemtasters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen. In einer Ausführung kann ein Wahlschalter zur Betätigung durch einen Anwender vorgesehen sein, welcher eine Wahl zwischen wenigstens zwei der folgenden Modi ermöglicht: Drehen und Schlagen, nur Drehen und nur Schlagen.

Das Schlagwerk **6** ist ein pneumatisches Schlagwerk **6**. Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** einen Teil seines Impuls auf den Bohrmeißel **4** übertragen. Das Schlagwerk **6** und vorzugsweise die weiteren Antriebskomponenten sind innerhalb eines Maschinengehäuses **17** angeordnet.

Der Antriebsstrang zwischen dem Motor **5** und der hohlen Abtriebswelle **7** kann ein Getriebe **18** enthalten, um eine Drehzahl des Motors **5** an eine gewünschte Drehzahl des Werkzeugs **4** anzupassen. Eine Überlastkupplung **19** kann den Motor **5** von der Abtriebswelle **7** entkoppeln, wenn ein von dem Werkzeug **4** rückwirkendes Drehmoment ein Auslösedrehmoment der Überlastkupplung **19** übersteigt. Eine beispielhafte Überlastkupplung **19** kann ein hohles Kegelzahnrad **20** aufweisen, das axial verschieblich auf der Abtriebswelle **7** gelagert ist und drehfest z.B. über Kugeln **21** in die Abtriebswelle **7** eingreift. Eine axial wirkende Feder **22** drückt das Kegelzahnrad **20** in Eingriff mit einem Abtriebsritzel **23** des Getriebes. Übersteigt das rückwirkende Drehmoment einen Schwellwert, wird das Kegelzahnrad **20** gegen die Feder **22** axial ausgelenkt und gelangt außer Eingriff von dem Abtriebsritzel **23**.

Der Motor **5** ist vorzugsweise ein bürstenloser Elektromotor. Ein Stator des Elektromotors hat mehrere Magnetspulen, welche individuell und unabhängig voneinander von einem Strom durchflossen sind. Eine Konfiguration eines Motors **5** hat drei Magnetspulen, welche um 120 Grad zueinander um eine Motorachse versetzt sind. Sensoren an dem Motor **5** können eine aktuelle Winkelposition eines Rotors erfassen und der Motorsteuerung **24** übermitteln. Die Motorsteuerung **24** stellt ansprechend auf die erfasste Winkelposition die Amplitude des Stroms für jede der Magnetspulen ein. Beispielsweise sind zwei der Magnetspulen in entgegengesetztem Umlaufsinn stromdurchflossen, während eine Dritte der Magnetspulen stromfrei ist. Die Amplitude kann ferner in Abhängigkeit einer gewünschten Drehzahl des Motors **5** eingestellt oder ausgeregelt werden.

Der Systemtaster **9** ist mit der Motorsteuerung **24** gekoppelt. Sobald ein Anwender den Systemtaster **9** betätigt, wird die Motorsteuerung **24** aktiviert. Die Motorsteuerung **24** ermittelt vorzugsweise zuerst eine Drehzahl des Motors **25**. Falls der Motor **25** steht, oder die Drehzahl einen Schwellwert unterschreitet, wird eine Anlaufsteuerung aktiviert. Bei der Anlaufsteuerung wird der Motor **5** anfänglich in einem für die Anwendung des Bohrhammers **1** verkehrten Drehsinn gedreht. Handelsübliche Bohrer haben nur bei einem vorgegebenen Drehsinn, nämlich bei einem auf die Bohrspitze im Uhrzeigersinn, eine Bohrwirkung. Ferner ist die Förderwirkung einer Wendel auf diesen Drehsinn ausgelegt. Der verkehrte Drehsinn des Motors **5** zeichnet sich dadurch aus, dass der Bohrer **4** gegen den Uhrzeigersinn gedreht wird. Der Motor **5** wird für eine kurze Dauer, von weniger als 100 ms, z.B. weniger als 50 ms, und wenigstens 10 ms, z.B. wenigstens 20 ms, verkehrt herum gedreht. Die Dauer ist vorzugsweise so kurz gewählt, dass aufgrund des Spiels in Getriebe **18**, Drehmomentkupplung **19** und weiteren Komponenten des Antriebsstrangs kein Drehen des Werkzeugs **4** erfolgt. Vorzugsweise ist die Dauer so lange, dass das Spiel maximal ausgereizt ist, bevor ein Drehen des Werkzeugs **4** einsetzt.

Die Motorsteuerung **24** kann den Motor **5** mit einer verringerten Leistungsaufnahme im verkehrten Drehsinn drehen. Eine Leistungsaufnahme liegt vorzugsweise im Bereich von 10 % bis 50 % einer nominellen Leistungsaufnahme des Motors **5**. Die Amplitude der Ströme, welche in die Magnetspulen eingespeist werden, wird durch die Motorsteuerung **24** begrenzt. Die Strombegrenzung kann beispielsweise im zeitlichen Mittel durch eine Pulsweitenmodulation erfolgen. Das von dem Motor **5** abgegebene Drehmoment ist entsprechend der verringerten Leistungsaufnahme gegenüber einem Drehmoment, welches der Motor **5** bei der nominellen Leistungsaufnahme maximal abgeben kann, verringert. Anschließend an den Ablauf der Dauer steuert die Motorsteuerung **24** den Motor **5** entsprechend des für die Anwendung des Bohrhammers **1** richtigen Drehsinns an. Der Motor **5** kann nun im richtigen Drehsinn beschleunigen, wobei er anfänglich aufgrund des Spiels keine Bewegungsarbeit für das Werkzeug **4** verrichten muss. Dies kann insbesondere bei einem verklemmten Werkzeug **4** von Vorteil sein. Der Motor **5** ist bereits auf einen Drehimpuls beschleunigt, bevor er ein Gegendrehmoment durch das verklemmte Werkzeug **4** erfährt. Ferner kann der Schwung ausreichen, eine drehmoment-gesteuerte Kupplung des Bohrhammers **1** auszulösen. Der Schwung kann ausreichend sein, das verklemmte Werkzeug **4** zu lösen. Die Motorsteuerung **24** hält den richtigen Drehsinn des Motors **5** bei, solange der Anwender den Systemtaster **9** betätigt und keine Blockade des Werkzeugs **4** auftritt.

Die Motorsteuerung **24** erhöht für den zweiten Drehsinn die Leistungsaufnahme des Motors **5** auf die nominelle Leistungsaufnahme, um dem Anwender ein hohes Drehmoment zum Arbeiten mit der Werkzeugmaschine bereitzustellen.

Wenn ein Anwender den Systemtaster **9** loslässt, beendet die Motorsteuerung **24** ein Antreiben des Motors **5**. In einer ersten Variante unterbricht die Motorsteuerung **24** eine Stromzufuhr zu allen Magnetspulen, wodurch der Motor **5** ausläuft. Andere Varianten sehen ein aktives Bremsen des Motors **5** beispielsweise durch Kurzschließen der Magnetspulen oder durch Ansteuern der Magnetspulen, derart dass ein Gegendrehmoments zum Bremsen des Motors **5** bis zum Stillstand erzeugt wird.

Der Bohrhammer **1** kann eine Sensorik **25** zum Erfassen einer Drehblockade des Werkzeugs **4** zu erkennen. Sobald die Sensorik **25** eine Blockade erkennt, wird der Motor **5** aktiv gebremst.

## Patentansprüche

1. Werkzeugmaschine mit
einer Werkzeugaufnahme (2) zum Aufnehmen eines Werkzeugs (4),
einem Motor (5),
einem Antriebsstrang (7, 18, 19), der den Motor (5) mit der Werkzeugaufnahme (2) zum Übertragen eines Drehmoments koppelt,
einem Systemtaster (9),
wobei die Werkzeugmaschine dazu vorgesehen ist, dass auf die Betätigung des Systemtasters durch einen Anwender ansprechend eine Motorsteuerung (24), den Motor (5) für eine Dauer in einem ersten Drehsinn und anschließend in einem dem ersten Drehsinn entgegengesetzten Drehsinn dreht,
**gekennzeichnet durch**
ein pneumatisches Schlagwerk (6) mit einem von dem Motor (5) angetriebenen Erreger (12) und einem über eine Luftfeder (15) an den Erreger (12) angekoppelten Schläger (13), wobei der Erreger (12) und der Schläger (13) in dem Schlagwerk (6) längs der Arbeitsachse (10) beweglich geführt sind und wobei die Luftfeder **durch** eine pneumatische Kammer (15) zwischen Erreger (12) und Schläger (13) gebildet wird,
wobei die Dauer kürzer als 100 ms ist und wobei die Werkzeugmaschine dazu vorgesehen ist auf Betätigen des Systemtasters eine Drehzahl des Motors zu bestimmen und ein Drehen in dem ersten Drehsinn nur erfolgt, wenn der Motor (25) steht oder die Drehzahl geringer als ein Schwellwert ist.

2. Werkzeugmaschine nach Anspruch 1, **dadurch gekennzeichnet, dass** das Werkzeug (4) einen für seine Funktion vorgegebenen Drehsinn hat und die Werkzeugmaschine (1) ausgelegt ist, mit Drehen des Motors (5) im zweiten Drehsinn das Werkzeug (4) mittels der Werkzeugaufnahme (2) mit dem vorgegebenen Drehsinn zu drehen.

3. Werkzeugmaschine nach Anspruch 1 oder 2, **dadurch gekennzeichnet, dass** der Motor (5) ein bürstenloser Elektromotor ist.

4. Werkzeugmaschine nach einem der vorhergehenden Ansprüche, **dadurch gekennzeichnet, dass** die Motorsteuerung (24) ein Drehen des Motors (5) im zweiten Drehsinn bis zu einem der beiden Ereignisse fortsetzt: Loslassen des Systemtasters (9) oder ein Ansprechen einer Sensorik (25) zum Erkennen eine Blockade des Werkzeugs (4).

5. Werkzeugmaschine nach einem der vorhergehenden Ansprüche, **dadurch gekennzeichnet, dass** eine Leistungsaufnahme des Motors (5) beim Drehen im ersten Drehsinn auf ein erstes Niveau begrenzt ist, welches geringer als 50 % einer Leistungsaufnahme des Motors (5) beim Drehen im zweiten Drehsinn ist.

6. Steuerungsverfahren für eine Werkzeugmaschine (1), welches ansprechend auf ein Betätigen eines Systemtasters (9) zur Inbetriebnahme eines Motors (5) zuerst den Motor (5) für eine Dauer in einem ersten Drehsinn dreht und anschließend den Motor (5) in einem dem ersten Drehsinn entgegengesetzten zweiten Drehsinn dreht, mit welchem ein Werkzeug in einem seiner Funktion entsprechenden Drehsinn durch die Werkzeugmaschine gedreht wird, **dadurch gekennzeichnet, dass** auf Betätigen des Systemtasters eine Drehzahl des Motors bestimmt wird, und das Drehen für eine Dauer von höchstens 100 ms in dem ersten Drehsinn nur erfolgt, wenn der Motor (25) steht oder die Drehzahl geringer als ein Schwellwert ist.

7. Steuerungsverfahren nach Anspruch 6, **dadurch gekennzeichnet, dass** der Motor (5) im zweiten Drehsinn gedreht wird, bis entweder der Anwender den Systemtaster (7) loslässt oder eine Sensorik (25) ein Blockieren des Werkzeugs (4) erfasst.

8. Steuerungsverfahren nach Anspruch 6 oder 7, **dadurch gekennzeichnet, dass** eine Leistungsaufnahme des Motors (5) beim Drehen im ersten Drehsinn auf ein Niveau begrenzt ist, welches geringer als 50 % der Leistungsaufnahme des Motors (5) beim Drehen im zweiten Drehsinn ist.

## Claims

1. Machine tool, comprising
a tool holder (2) for holding a tool (4),
a motor (5),
a drivetrain (7, 18, 19) which couples the motor (5) to the tool holder (2) in order to transmit a torque,
a system pushbutton (9),
the machine tool being provided such that, in response to actuation of the system pushbutton by a user, a motor controller (24) rotates the motor (5) for a duration in a first direction of rotation and then in a direction of rotation opposite to the first direction of rotation,
**characterised by**
a pneumatic percussion mechanism (6) having an exciter (12) driven by the motor (5) and a striker (13) coupled to the exciter (12) via an air spring (15), the exciter (12) and the striker (13) being guided movably in the percussion mechanism (6) along the working axis (10) and the air spring being formed by a pneumatic chamber (15) between exciter (12) and striker (13), the duration being shorter than 100 ms and the machine tool being provided such as to determine, upon actuation of the system pushbutton, a rotational speed of the motor, and a rotation in the first direction of rotation taking place only if the motor (25) is stationary or the rotational speed is lower than a threshold value.

2. Machine tool according to Claim 1, **characterised in that** the tool (4) has a direction of rotation predefined for its function and the machine tool (1) is designed, with the motor (5) rotating in the second direction of rotation, to rotate the tool (4) by means of the tool holder (2) in the predefined direction of rotation.

3. Machine tool according to Claim 1 or 2, **characterised in that** the motor (5) is a brushless electric motor.

4. Machine tool according to any one of the preceding claims, **characterised in that** the motor controller (24) continues a rotation of the motor (5) in the second direction of rotation until one of two events occurs: release of the system pushbutton (9) or response of a sensor means (25) for detecting a blockage of the tool (4).

5. Machine tool according to any one of the preceding claims, **characterised in that** a power draw of the motor (5) while rotating in the first direction of rotation is limited to a first level which is less than 50% of a power draw of the motor (5) when rotating in the second direction of rotation.

6. Control method for a machine tool (1) which, responding to actuation of a system pushbutton (9) in order to activate a motor (5), first rotates the motor (5) for a duration in a first direction of rotation and then rotates the motor (5) in a second direction of rotation opposite to the first direction of rotation, in which a tool is rotated by the machine tool in a direction of rotation corresponding to its function, **characterised in that**, upon actuation of the system pushbutton, a rotational speed of the motor is determined and the rotation for a duration of not more than 100 ms takes place in the first direction of rotation only if the motor (25) is stationary or the rotational speed is lower than a threshold value.

7. Control method according to Claim 6, **characterised in that** the motor (5) is rotated in the second direction of rotation until either the user releases the system pushbutton (7) or a sensor means (25) detects a blockage of the tool (4).

8. Control method according to Claim 6 or 7, **characterised in that** a power draw of the motor (5) when rotating in the first direction of rotation is limited to a level which is less than 50% of the power draw of the motor (5) when rotating in the second direction of rotation.

## Revendications

1. Machine-outil comportant :
un mandrin (2) destiné à recevoir un outil (4),
un moteur (5),
une transmission (7, 18, 19) qui couple le moteur (5) au mandrin (2) pour transmettre un couple,
un bouton-poussoir de système (9),
dans laquelle la machine-outil est conçue de telle sorte que, en réponse à l'actionnement du bouton-poussoir de système par un utilisateur, une commande de moteur (24) fait tourner le moteur (5) pendant une certaine durée dans un premier sens de rotation puis dans un sens de rotation opposé au premier sens de rotation,
**caractérisée par**
un mécanisme de percussion pneumatique (6) comportant un excitateur (12) entraîné par le moteur (5) et un percuteur (13) couplé à l'excitateur (12) par l'intermédiaire d'un ressort pneumatique (15), dans lequel l'excitateur (12) et le percuteur (13) sont guidés de manière mobile dans le mécanisme de percussion (6) le long de l'axe de travail (10) et dans lequel le ressort pneumatique est formé par une chambre pneumatique (15) entre l'excitateur (12) et le percuteur (13),
dans laquelle la durée est inférieure à 100 ms et dans laquelle la machine-outil est conçue de manière à déterminer une vitesse de rotation du moteur lorsque le bouton-poussoir de système est actionné, et une rotation s'effectue uniquement dans le premier sens de rotation, lorsque le moteur (25) est à l'arrêt ou que la vitesse de rotation est inférieure à une valeur de seuil.

2. Machine-outil selon la revendication 1, **caractérisée en ce que** l'outil (4) a un sens de rotation prédéfini pour sa fonction et la machine-outil (1) est conçue de manière à faire tourner l'outil (4) avec la rotation du moteur (5) dans le second sens de rotation au moyen du mandrin (2) avec le sens de rotation prédéfini.

3. Machine-outil selon la revendication 1 ou 2, **caractérisée en ce que** le moteur (5) est un moteur électrique sans balai.

4. Machine-outil selon l'une des revendications précédentes, **caractérisée en ce que** la commande de moteur (24) poursuit la rotation du moteur (5) dans le second sens de rotation jusqu'à l'un des deux événements suivants : le bouton-poussoir de système (9) est relâché ou le système de capteur (25) est activé pour détecter un blocage de l'outil (4) .

5. Machine-outil selon l'une des revendications précédentes, **caractérisée en ce qu'**une puissance absorbée du moteur (5) est limitée à un premier niveau lors de la rotation dans le premier sens de rotation, lequel premier niveau est inférieur à 50 % d'une puissance absorbée du moteur (5) lors de la rotation dans le second sens de rotation.

6. Procédé de commande pour une machine-outil (1), lequel procédé comportant les étapes consistant à faire d'abord tourner le moteur (5) pendant une certaine durée dans un premier sens de rotation lorsqu'un bouton-poussoir de système (9) est actionné pour la mise en marche d'un moteur (5), puis faire tourner le moteur (5) dans un second sens de rotation opposé au premier sens de rotation, au moyen de quoi un outil est mis en rotation par la machine-outil dans un sens de rotation correspondant à sa fonction, **caractérisé en ce que** lorsque le bouton-poussoir de système est actionné, une vitesse de rotation du moteur est déterminée, et la rotation s'effectue dans le premier sens de rotation pendant une durée d'au plus 100 ms uniquement lorsque le moteur (25) est à l'arrêt ou que la vitesse de rotation est inférieure à une valeur de seuil.

7. Procédé de commande selon la revendication 6, **caractérisé en ce que** le moteur (5) est mis en rotation dans un second sens de rotation jusqu'à ce que soit l'utilisateur relâche le bouton-poussoir de système (9) soit qu'un système de capteur (25) détecte un blocage de l'outil (4).

8. Procédé de commande selon la revendication 6 ou 7, **caractérisé en ce qu'**une puissance absorbée du moteur (5) est limitée à un certain niveau lors de la rotation dans un premier sens de rotation, lequel niveau est inférieur à 50 % de la puissance absorbée du moteur (5) lors de la rotation dans le second sens de rotation.
